# EUROPÄISCHE PATENTSCHRIFT

(11) **EP 0 145 701 B1**
(45) Veröffentlichungstag und Bekanntmachung des Hinweises auf die Patenterteilung: **20.04.1988**
(21) Anmeldenummer: 84890204.5
(22) Anmeldetag: 31.10.1984
(51) Int. Cl.: E21C 5/16, F15B 11/16

(54) **Regelung einer Schlagbohrmaschine**
Percussion drill controls
Regulation d'une foreuse à percussion

(30) Priorität: 08.11.1983 AT 3931/83
(43) Veröffentlichungstag der Anmeldung: 19.06.1985
(73) Patentinhaber: VEREINIGTE EDELSTAHLWERKE AKTIENGESELLSCHAFT (VEW), A-1010 Wien (AT)
(72) Erfinder: Schatzmayr, Gustav, Dr., A-8020 Graz (AT); Schön, Konrad, A-8605 Kapfenberg (AT)

(56) Entgegenhaltungen:
- FR-A- 2 232 668
- FR-A- 2 264 960
- FR-A- 2 345 578
- GB-A- 2 020 597
- US-A- 4 006 783
- US-A- 4 356 871

## Beschreibung

Die Erfindung bezieht sich auf eine Vorrichtung zum schlagenden Bohren in Gestein oder dergleichen mit einem mit Druckmedium, insbesondere Druckflüssigkeit betreibbaren Drehwerk, Schlagwerk und Vorschubmotor, die über Druckmediumsleitungen, welche Stellorgane, z.B. Ventile oder dergleichen, aufweisen, mit einer oder mehreren Druckquellen verbunden sind, wobei von der Druckmediumszuleitung des Drehwerks eine Steuerleitung zu einem Stellorgan in der Druckmediumszuleitung des Schlagwerks vorgesehen ist.

Bei Bohrmaschinen, insbesondere hydraulischen Gesteinsbohrmaschinen, sind drei verschiedene Motoren vorgesehen. Einerseits muß der Bohrstahl über einen Drehmotor gedreht werden, andererseits ist für die Ausübung von einzelnen Schlägen auf den Bohrstahl ein weiterer Motor erforderlich. Für den Vorschub des Bohrstahls in das Gestein ist bei maschingehaltenen Bohrmaschinen ein eigener Vorschubmotor auch noch vorzusehen. Um entsprechende Bohrleistung zu erbringen, muß eine enge Abstimmung der Leistung des Schlagwerkes und des Vorschubmotors erfolgen. Diese Koordination ist jedoch in Anbetracht der Verschiedenartigkeit des zu bohrenden Materials außerordentlich schwierig. Ist der Vorschub des Bohraggregates zu groß, so kann es z.B. zu einem sogenannten Festbohren kommen, wobei entweder der Bohrstahl oder die denselben betätigenden Motoren zu Schaden kommen können.

Aus den oben angeführten Gründen wurde bereits vorgeschlagen, den Vorschubmotor und den Rotationsmotor bei einer hydraulischen Bohrmaschine, bezogen auf den hydraulischen Kreis, in Reihe zu schalten. Damit wird zwar bewirkt, daß bei einem sich nur langsam drehenden Bohrer, wie es bei großer Belastung der Fall ist, der Vorschub nur gering ist, jedoch bleibt die Steuerung der Schlagvorrichtung hiebei unberührt. Es werden somit unabhängig von dem Widerstand, den das Gestein entgegensetzt, Schläge mit gleichbleibender Energie abgegeben, wodurch es zur Beschädigung des Schlagwerks kommen kann und gleichzeitig nur ein unerwünscht niedriger Bohrfortschritt erreichbar ist.

Aus der US-A- 3 979 944 wird eine hydraulische Bohrmaschine zum schlagenden Bohren bekannt, die ein Drehwerk, ein Schlagwerk und einen Vorschubmotor aufweist. Das Drehwerk, das Schlagwerk und der Vorschubmotor sind miteinander hydraulisch verbunden, wobei drei voneinander unabhängig arbeitende hydraulische Pumpen vorgesehen sind. Der hydraulische Schaltkreis des Vorschubmotors weist ein Ein- und Ausschaltventil auf. Der hydraulische Schaltkreis für das Drehwerk ist über ein Ventil mit dem hydraulischen Schaltkreis für das Schlagwerk verbunden. Die Aufgabe dieses Ventiles ist, wenn der Druck im Drehwerkskreis zu gering ist, zu öffnen, um einen Druckangleich zwischen dem hydraulischen Kreis für das Schlagwerk und jenem für das Drehwerk durchzuführen. Weiters ist eine direkte Verbindung des hydraulischen Kreislaufes vom Vorschubmotor mit jenem des Schlagwerkes über ein Ventil vorgesehen, wobei mit sinkendem Druck im Schlagwerk ebenfalls der Druck im Vorschubkreislauf gesenkt werden soll. Von der Druckmediumsleitung vom Drehwerk zweigt eine Steuerleitung ab, über die ein Ventil im Schlagwerkskreislauf betätigt wird, wodurch eine Druckabsenkung im Schlagwerkskreis erreicht werden kann. Vom Schlagwerkskreislauf zweigt wieder eine Steuerleitung zu einem Ventil ab, welches eine Umkehr der Bewegungsrichtung des Vorschubmotors bewirkt. Eine derartige Steuerung ist jedoch aufgrund der großen Trägheit derselben nicht für den schwierigen Einsatz geeignet. Die Trägheit wird dadurch bedingt, daß durch den Druckanstieg beim Drehwerkskreislauf eine Absenkung des Drucks im Schlagwerkskreislauf bewirKt wird, wo dann durch den abgesenkten Druck im Schlagwerkskreislauf eine Umkehr der Drehrichtung des Vorschubmotors erfolgt. Eine erneute Umkehr der Bewegungsrichtung des Vorschubmotors erfolgt erst dann wieder, wenn ein entsprechender Druckanstieg im Schlagwerkskreis eingetreten ist. Damit führt die Bohrmaschine bei der Vorwärtsbewegung Leerschläge oder nicht volle Schläge gegen das Gestein aus, so daß es zu entsprechenden Langzeitschäden an der Maschine kommen muß. Weiters besteht die Gefahr, daß bei einem besonders geringen Widerstand im Gestein, sei es durch Hohlräume oder Einschlüsse von besonders weichem Gestein, ein Druckabfall im Schlagwerk eintreten kann, wodurch erneut ein Rückziehen des Bohraggregates bedingt ist, das bohrtechnisch jedoch nicht begründet ist.

Es ist nach US-A- 4 356 871 eine Vorrichtung zum schlagenden Bohren in Gestein bekannt. Über ein hydraulisches System werden die Vorschub-, Dreh- und Schlagbewegungen der Bohrwelle erzeugt. Mit Hilfe von Stellorganen, die über Druckmediumsleitungen mit den Druckquellen verbunden sind, werden die Stellmotoren gesteuert. Dabei wird das Schlagwerk über den Druck in der Druckmediumsleitung zum Vorschubmotor geregelt.

Aus US-A- 4 006 783 ist bekannt in einer ähnlich aufgebauten Vorrichtung, die auf das Bohrwerkzeug abgegebene Schlagenergie über den Druck im Hydraulikkreislauf des Drehwerks zu regeln.

Nach Energie Fluid, Band 20, Nr. 8, Seiten 105-108 ist eine Vorschubregelung bekannt, die den Druck im Drehkreislauf dazu benützt, das Bohrwerkzeug bei Überschreiten eines Schwellendrucks zurückzufahren und neu anzusetzen. Es wird ein elektrisch geschalteter Steuerkreislauf verwendet.

Nachteilig ist bei diesen bekannten Ausführungen, daß jeweils nur der Vorschub in Abhängigkeit vom Druck im Drehwerkskreislauf geregelt wird und somit eine genaue Anpassung an den jeweiligen Betriebszustand nur bedingt möglich ist.

Die Erfindung hat sich zur Aufgabe gestellt, eine Vorrichtung zum schlagenden Bohren zu schaffen, die es erlaubt, bei unterschiedlichster Beschaffenheit des Gesteins und großem Bohrfortschritt, ein sogenanntes Festbohren des Bohrstahles im Gestein zu vermeiden, wobei gleichzeitig unnötige Verzögerungen während des Umschaltens und auch Leerschläge des Gerätes vermieden werden sollen. Erfindungsgemäß wird das Ziel dadurch erreicht, daß die Druckmediumszuleitungen zu Drehwerk, Schlagwerk und Vorschubmotor voneinander getrennt beziehungsweise parallel geschaltet sind und Steuerleitungen von der Druckmediumszufuhrieitung des Drehwerks zu den durch Überdruck in der Druckmediumszufuhrleitung zum Drehwerk steuerbaren Stellorganen in den Druckmediumszuleitungen zu Schlagwerk, Vorschubmotor und gegebenenfalls Drehwerk vorgesehen sind und daß zumindest eine Steuerleitung mit einem Stellorgan in einer weiteren Steuerleitung mit Preßluft verbunden ist und die weitere Steuerleitung mit dem Stellorgan der Druckmediumszuleitung des Vorschubmotors verbunden ist.

Mit einer derartigen Vorrichtung ist gewährleistet, daß bei einem Ansteigen des Druckes z.B. über einen Schwellenwert im Drehwerk - wie er bei größerem Widerstand im Gestein auftritt - die Druckmediumszufuhr zum Schlagwerk entweder gedrosselt oder unterbunden werden kann und gleichzeitig auch direkt durch die Druckänderung im Kreislauf des Drehwerkes die Steuerung des Vorschubmotors durch Umkehr der Drehrichtung erreicht werden kann. Es ist somit sichergestellt, daß bei erhöhtem Druck in der Zuleitung des Drehwerks die Schlagenergie vermindert bzw. auf Null reduziert werden kann, wobei der Bohrer aus dem Bohrloch herausgezogen wird. Damit sinkt der Druck vor dem Drehwerk wieder ab, so daß gleichzeitig oder über entsprechende Drosseln verzögert eine Umkehr der Bewegungsrichtung des Vorschubmotors wieder erfolgt und die Schlagenergie im Schlagwerk wieder erhöht werden kann.

Wenn alle Steuerleitungen zu den Stellorganen gleichartig, insbesondere mit Preßluft beaufschlagbar sind, so können die Stellorgane besonders einfach und wirksam bedient werden, wobei der apparative Aufwand besonders gering zu halten ist.

Im folgenden wird die Erfindung anhand der Zeichnung, einer schematischen Darstellung eines Schaltkreises einer schlagenden, hydraulischen Bohrmaschine näher erläutert.

Es sind drei hydraulische Druckmediumskreisläufe 1, 2 und 3 vorgesehen, die eigene Pumpen 4, 5 und 6 aufweisen. Der Druckmediumskreislauf 1 dient zur Betätigung des Drehmotors 7. Im Druckmediumskreislauf ist ein Stellorgan 8 vorgesehen, welches einerseits den Druckmediumskreislauf von der Pumpe 4 kurzschließen kann (gezeigte Darstellung) bzw. zwei verschiedene Geschwindigkeiten des Drehwerks erlaubt. Das Stellorgan 8, z.B. ein Ventilschieber, kann über ein Solenoid 9 betätigt werden, welches über einen druckempfindlichen Schalter 10 und Stromquelle 11 betätigt werden kann. Der druckempfindliche Schalter 10 weist eine Steuerleitung 12 auf, die in die Druckmediumszuleitung 13 zu Drehwerk 7 unmittelbar vor demselben mündet. Mit einer derartigen Schaltung kann bei Überschreiten eines bestimmten Druckes in der Zuleitung zum Drehwerk des Stellorgan 8 betätigt werden, wodurch es zur Änderung der Drehgeschwindigkeit oder zur Unterbrechung der Zufuhr des Druckmediums zum Drehwerk kommt. Sinkt sodann der Druck, z.B. weil der Bohrstahl aus dem Bohrloch teilweise herausgefahren wurde, so kann erneut die Zufuhr des Druckmediums oder die Änderung der Drehgeschwindigkeit des Drehwerkes 7 erfolgen.

Der Druckmediumskreislauf 2 weist einen Schlagmotor 14 auf, in diesem ist ein Stellorgan 15 vorgesehen, das über eine Feder 16 in seiner Lage gehalten wird. Das Stellorgan weist weiters ein Kolbenzylinderaggregat 17 auf, dessen Druckraum über eine Steuerleitung 18 mit der Druckmediumszuleitung 13 zum Drehwerk 7 verbunden ist. Steigt der Druck in der Druckmediumszuleitung zum Drehwerk 7 an, so wird z.B. bei Überschreitung eines bestimmten Schwellenwertes das Stellorgan 15 über das Zylinderkolbenaggregat 17, in dem das Arbeitsmedium des hydraulischen Kreises für das Drehwerk 7 fließt, betätigt, wodurch das Stellorgan 15 von der in der Zeichnung dargestellten Offenstellung in eine Zustellung verbracht wird. Sinkt der Druck im Drehwerk, so wird durch die Feder 16 das Stellorgan wieder in Offenstellung zurückgeschoben. Es kann im Druckmediumskreislauf 2 auch ein eigenes Stellorgan 19 vorgesehen werden, das z.B. zur Druckentlastung im Druckmediumskreislauf dient.

Im Druckmediumskreislauf 3 ist der Vorschubmotor 20 vorgesehen, dessen Drehrichtung über das Stellorgan 21 umgekehrt werden kann, bzw. es kann der hydraulische Kreislauf zur Pumpe 6 kurzgeschlossen werden, wodurch kein Druckmedium zum Vorschubmotor 20 gelangt. Das Stellorgan 21 weist ein Kolbenzylinderaggregat 22 auf, das über zwei Druckräume verfügt. In diese Druckräume münden Steuerleitungen 23, 24, die ein eigenes Steuermedium, und zwar Preßluft, enthalten. Diese Steuerleitungen führen zu einem Stellorgan 25, das mit einer Preßluftquelle 26 verbunden ist. Das Stellorgan 25 weist seinerseits eine Feder 27 und ein Kolbenzylinderaggregat 28 auf, welches über eine Steuerleitung 29 mit der Druckmediumzuführleitung zum Drehmotor 7 verbunden ist. Wird ein bestimmter Druck in der Druckmediumszufuhrleitung überschritten, so wird das Stellorgan 25 betätigt, so daß die Flußrichtung der Preßluft in den Leitungen 23, 24 umgekehrt wird, welches eine Betätigung des Stellorganes 21 bewirkt, so daß die Drehrichtung des Vorschubmotors umgekehrt wird. Kommt es zur Druckentlastung, so wird das Stellorgan 25 durch die Feder 27 betätigt, so daß die ursprüngliche Vorschubrichtung wieder hergestellt werden kann.

Beim schlagenden Bohren im Gestein tritt nun bei einem erhöhten Widerstand folgende Vorgangsweise ein. Durch den Druckanstieg in der Druckmediumszuleitung 13 wird die Betätigung des Schlagwerkes entweder unterbunden oder mit geringerer Energie fortgesetzt, wobei gleichzeitig der Vorschubmotor 20 seine Drehrichtung ändert, so daß der Bohrstahl teilweise aus dem Bohrloch gefahren wird. Damit verringert sich der Druck in der Zuleitung zum Drehwerk 7, so daß die Drehrichtung des Vorschubmotors 20 geändert wird, wodurch der Vorschubmotor erneut in Bohrrichtung dreht. Die Schlagenergie des Schlagwerkes 14 wird sodann auf den erwünschten Wert wieder angehoben. Tritt nun erneut der hohe Widerstand auf, so wiederholt sich der gesamte Vorgang, d.h., die Vorrichtung führt bei einem erhöhten Widerstand im Gestein, eine hin- und hergehende Bewegung aus, wodurch einerseits eine Beschädigung der gesamten Vorrichtung samt Bohrer vermieden wird und anderseits ein besonders hoher Bohrfortschritt erreichbar ist.

## Patentansprüche

1. Vorrichtung zum schlagenden Bohren in Gestein oder dergleichen mit einem mit Druckmedium, insbesondere Druckflüssigkeit betreibbaren Drehwerk (7), Schlagwerk (14) und Vorschubmotor (20), die über Druckmediumsleitungen (1, 2, 3), welche Stellorgane (8,15,21), z.B. Ventile oder dergleichen, aufweisen, mit einer oder mehreren Druckquellen (4, 5,6) verbunden sind, wobei von der Druckmediumszuleitung (1) des Drehwerks (7) eine Steuerleitung (18) zu einem Stellorgan (15) in der Druckmediumszuleitung (2) des Schlagwerks (4) vorgesehen ist, dadurch gekennzeichnet, daß die Druckmediumszuleitungen (1, 2, 3) zu Drehwerk (7), Schlagwerk (14) und Vorschubmotor (20) voneinander getrennt beziehungsweise parallel geschaltet sind und Steuerleitungen (12, 18, 29) von der Druckmediumszufuhrleitung (13) des Drehwerks (7) zu den durch Überdruck in der Druckmediumszufuhrleitung (13) zum Drehwerk (7) steuerbaren Stellorganen (8, 15, 21) in den Druckmediumszuleitungen zu Schlagwerk (14), Vorschubmotor (20) und gegebenenfalls Drehwerk (7) vorgesehen sind und daß zumindest eine Steuerleitung (29) mit einem Stellorgan (28) in einer weiteren Steuerleitung (23, 24) mit Preßluft verbunden ist und die weitere Steuerleitung (23, 24) mit dem Stellorgan (21) der Druckmediumszuleitung des Vorschubmotors (20) verbunden ist.

2. Vorrichtung nach Anspruch 1, dadurch gekennzeichnet, daß alle Steuerleitungen zu den Stellorganen gleichartig, insbesondere mit Preßluft, beaufschlagbar sind.

## Claims

1. A device for percussion drilling in rock or the like having a rotary mechanism (7) which is drivable with a pressure medium, in particular a pressure fluid, a percussion mechanism (14), and a forward-feed motor (20), which are connected to one or more pressure sources (4, 5, 6) via pressure medium lines (1, 2, 3) having adjusting means (8, 15, 21), e.g. valves or the like, a control line (18) being provided from the pressure medium feed line (1) of the rotary mechanism (7) to an adjusting means (15) in the pressure medium feed line (2) of the percussion mechanism (4), characterised in that the pressure medium feed lines (1, 2, 3) are connected to the rotary mechanism (7), the percussion mechanism (14), and the forward-feed motor (20) separately or in parallel, and control lines (12, 18, 29) are provided from the pressure medium feed line (13) of the rotary mechanism (7) to the adjusting means (8, 15, 21) in the pressure medium feed lines to the percussion mechanism (14), the forward-feed motor (20), and optionally the rotary mechanism (7) which adjusting means are controllable by excess pressure in the pressure medium feed line (13) to the rotary mechanism (7), and in that at least one control line (29) having an adjusting means (28) is connected to a further control line (23, 24) with compressed air, and the further control line (23, 24) is connected to the adjusting means (21) of the pressure medium feed line of the forward-feed motor (20).

2. A device according to claim 1, characterised in that all the control lines to the adjusting means are actuable in the same manner, Î_{I}1 particular with compressed air.

## Revendications

1. Dispositif pour réaliser le forage à percussion dans des rochers ou analogues, comportant un outil rotatif (7) pouvant être alimenté par un fluide sous pression, notamment un liquide sous pression, un outil de percussion (14) et un moteur d'avance (20), qui sont reliés à une ou plusieurs sources de pression (4, 5, 6) par l'intermédiaire de canalisations (1, 2, 3) véhiculant un fluide sous pression et qui comportent des organes de réglage (8, 15, 21), par exemple des soupapes ou analogues, une canalisation de commande (18) reliant la canalisation (1) d'amenée du fluide sous pression de l'outil rotatif (7) à un organe de réglage (15) situé dans la canalisation (2) d'amenée du fluide sous pression de l'outil de percussion (4), caractérisé en ce que les canalisations (1, 2, 3) d'amenée du fluide sous pression, qui aboutissent à l'outil rotatif (7), l'outil de percussion (14) et au moteur d'avance (20), sont branchées séparément les unes des autres ou en parallèle et qu'il est prévu des canalisations de commande (12, 18, 29) reliant la canalisation (13) d'amenée du fluide sous pression de l'outil rotatif (7) aux organes de réglage (8, 15, 21 qui peuvent être commandés par une surpression régnant dans la canalisation (13) d'amenée du fluide sous pression aboutissant à l'outil rotatif (7) et qui sont disposés dans la canalisation d'amenée du fluide sous pression aboutissant à l'outil de percussion (14), au moteur d'avance (20) et éventuellement à l'outil rotatif (7), et qu'au moins une canalisation de commande (29) est reliée à un organe de réglage (28) situé dans une autre canalisation de commande (23, 24) dans laquelle circule de l'air comprimé, et l'autre canalisation de commande (23, 24) est reliée à l'organe de réglage (21) de la canalisation d'amenée du fluide sous pression du moteur d'avance (20).

2. Dispositif selon la revendication 1, caractérisé en ce que toutes les canalisations de commande aboutissant aux organes de réglage peuvent être chargées de façon identique, notamment par de l'air comprimé.
